# FASCICULE DE BREVET EUROPEEN

(11) **EP 0 068 923 B1**
(45) Date de publication et mention de la délivrance du brevet: **07.08.1985**
(21) Numéro de dépôt: 82400967.4
(22) Date de dépôt: 26.05.1982
(51) Int. Cl.: F01D 5/30

(54) **Dispositif de verrouillage d'une aube de rotor de turbomachine**
Schaufelfussverriegelung für eine Turbomaschine
Locking device for a rotor blade of a turbo machine

(30) Priorité: 12.06.1981 FR 8111565
(43) Date de publication de la demande: 05.01.1983
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Forestier, Alexandre, F-77000 Vaux le Penil (FR); Joubert, Raymond Jean Maurice, F-91600 Savigny sur Orge (FR)
(74) Mandataire: Moinat, François

## Description

L'invention concerne un dispositif de verrouillage d'une aube sur un disque de rotor de turbomachine, la'jante du disque de rotor présentant des dents formées par des rainures sensiblement axiales, lesdites rainures recevant les pieds d'aube qui sont verrouillés radialement par des cales placées entre le pied d'aube et le fond de la rainure, des moyens étant prévus pour verrouiller axialement lesdites cales, le pied d'aube étant prolongé par une échasse portant une plateforme et une pale, ledit dispositif comportant des moyens de verrouillage coopérant avec des logements correspondants prévus sur le disque.

On connaît des dispositifs de verrouillage axial d'aube comportant un organe d'arrêt coopérant avec des logements prévus dans le pied d'aube et dans la rainure axiale dans laquelle l'aube est glissée et maintenue radialement. Cet organe d'arrêt est maintenu en place par une cale qui est introduite entre le fond de la rainure et la partie inférieure du pied d'aube.

Le brevet français n° 2 345 605 décrit un dispositif de ce genre. La jante du disque de rotor porte des rainures axiales en queue d'aronde qui se prolongent partiellement dans une partie périphérique de la jante faisant saillie par rapport à la face du disque. Les pieds d'aube présentent un talon correspondant à la partie saillante de la jante et qui porte à sa partie inférieure une fente transversale. Des fentes radiales opposées sont prévues dans les bords des rainures axiales. L'organe d'arrêt se présente sous la forme d'une pièce en U dont les branches latérales coopèrent par leurs faces extérieures avec les fentes radiales de la rainure et la branche transversale avec la fente transversale du pied d'aube. La pièce en U est introduite radialement de l'intérieur vers l'extérieur dans les fentes et est maintenue par l'extrémité de la cale introduite entre le pied d'aube et le fond de la rainure. La cale est maintenue axialement de manière habituelle par des brides du capot et/ou du tambour de rotor précédent ou suivant.

Le dispositif est fiable et d'un montage et démontage aisé, mais il présente l'inconvénient de nécessiter une aube munie d'un talon et une jante saillante, ce qui a pour conséquence d'augmenter la masse totale du rotor.

Le brevet français n° 2273155 montre un dispositif ne nécessitant ni talon d'aube, ni jante saillante. L'aube dont les extrémités des pieds sont parallèles ne comporte pas de talon et la jante portant les rainures axiales n'a pas de partie périphérique saillante. Les rainures axiales sont en forme de queue d'aronde et sont divisées transversalement par un sillon périphérique parallèle aux faces du disque. La partie inférieure du pied d'aube porte deux encoches, une axiale et une transversale, l'encoche axiale correspondant à une même encoche prévue dans le fond de la rainure axiale et l'encoche transversale correspondant au sillon périphérique. Dans ce brevet est également représenté un mode de réalisation où l'organe d'arrêt est formé d'une pièce coulissante présentant un contour correspondant à la section verticale de la rainure, le verrouillage axial étant obtenu par un mouvement relatif entre cette pièce et une encoche transversale. Cependant, la tige de positionnement est intégrée dans le pied de l'aube et l'aménagement des passages pour la tige et la pièce coulissante affaiblit d'autant le pied ; de plus, cette tige n'assure aucune fonction de verrouillage radial de l'aube.

L'organe d'arrêt est formé d'une pièce élastique allongée de largeur égale à celle du sillon et présentant en son milieu une partie transversale formant croix. L'organe est placé dans le sillon de manière que la partie transversale soit alignée avec l'encoche du fond de rainure. Lorsque l'aube se trouve glissée en place dans la rainure, l'organe d'arrêt vient se loger en partie dans les encoches axiales et transversales du pied d'aube et la maintient dans le sens axial.

Ce dispositif permet de diminuer la masse totale du rotor, mais présente l'inconvénient de nécessiter un outillage particulier pour la mise en place ou le retrait des aubes.

L'invention vise à réaliser un dispositif de verrouillage axial d'aube qui, tout en maintenant la masse totale du rotor aussi faible que possible, permet une intervention aisée sur les aubes.

Le dispositif de verrouillage selon l'invention est remarquable en ce que les moyens de verrouillage sont constitués par des butées présentant des surfaces disposées dans des plans radiaux prévues sur des faces opposées de l'échasse et ont une forme permettant, par introduction et déplacement de l'aube dans la rainure, leur mise en correspondance avec des portées radiales prévues sur les dents de la jante et leur coopération avec lesdites portées après un déplacement radial des butées et de l'aube par une cale placée entre le fond de la rainure et le pied de l'aube de façon à verrouiller axialement celle-ci.

Les explications et figures, données ci-après à titre d'exemple, permettront de comprendre comment l'invention peut être réalisée.
La figure 1 est une vue éclatée d'un dispositif de verrouillage selon une première forme de réalisation de l'invention.
La figure 2 montre un premier dispositif de verrouillage selon l'invention dans lequel les butées sont constituées par une pièce de verrouillage logée dans une entaille du pied d'aube.
La figure 3 montre la même pièce de verrouillage maintenue par la cale.
La figure 4 est une vue en coupe selon un plan axial du dispositif de verrouillage de la figure 1.
La figure 5 est une vue en coupe selon V-V de la figure 4.
La figure 6 est une vue d'un deuxième dispositif de verrouillage selon l'invention.
La figure 7 est une vue éclatée d'un troisième dispositif de verrouillage selon l'invention.
La figure 8 est une vue selon un plan axial du dispositif selon la figure 7.
La figure 9 est une vue selon IX-IX de la figure 8..

La figure 1 représente une vue-éclatée d'une partie d'un disque de rotor et d'une aube dans lesquels est prévu un dispositif de verrouillage conforme à l'invention.

La jante 1 du disque de rotor 2 présente des dents 3 formées par les rainures axiales 4, qui reçoivent les pieds 5 des aubes 6. Les aubes sont verrouillées radialement par des cales 7 placées entre le dessous du pied d'aube et le fond de la rainure.

On voit sur la figure 4 que le pied d'aube est prolongé par une échasse qui est séparée de la pale 9 par une plateforme 10.

Le verrouillage axial de l'aube est obtenu selon l'invention par un dispositif comportant des butées 11 (Figure 3), prévues au moins sur une partie des faces de l'échasse 8, et des logements 12 prévus sur les dents 3 de la jante et conformés de manière à coopérer avec les butées 11 lorsque la cale est placée entre le pied d'aube et le fond de la rainure.

Selon la forme de réalisation représentée par les figures 1 à 5, les butées 11 sont formées par une partie d'une pièce de verrouillage 13 logée dans une entaille 14 du pied d'aube et de l'échasse, cette entaille se trouvant dans le plan radial médian de l'aube, ou au voisinage de ce plan.

La pièce de verrouillage présente une partie supérieure 15 de forme approximativement parallélépipédique correspondant à l'entaille de l'échasse et une partie inférieure 16 de forme et de dimensions semblables à celles d'une section droite de la rainure axiale. L'épaisseur de ces parties 15, 16 est égale à la largeur de l'entaille dans le pied d'aube et l'échasse. Lorsque la pièce de verrouillage 13 est placée dans l'entaille 14 de manière que les faces obliques 17 de la .partie supérieure affleurent les flancs obliques supérieurs du pied d'aube, une partie 18 de la pièce dépasse au-dessous du pied d'aube (voir figure 2). La hauteur de la partie 18 est telle qu'elle n'empêche pas son introduction dans la rainure axiale. Lorsque la pièce de verrouillage est dans la position ci-dessus décrite, le sommet de la partie 15 est séparé du fond de l'entaille 14 par une distance au moins égale à la hauteur de la partie 18 dépassant au-dessous du pied d'aube.

Après introduction du pied d'aube, muni de la pièce de verrouillage maintenue dans la position précédemment définie, dans la rainure axiale, on glisse entre le dessous du pied d'aube et le fond de la rainure une cale 7 qui repousse la pièce de verrouillage dans l'entaille 14 et dans les logements 12. Ces logements 12 sont constitués par deux entailles usinées l'une en face de l'autre sur les bords voisins de deux dents 3. Leurs positions et dimensions sont définies en fonction de la position de l'entaille dans le pied d'aube et sont, par exemple, dans le plan radial médian du disque de rotor.

La cale 7 verrouille dans le sens radial le pied d'aube et la pièce de verrouillage qui, à son tour, verrouille l'aube dans le sens axial. La cale 7 est maintenue axialement par exemple par des fiasques 19 et 20 fixés sur la jante par des boulons 21, ou tout autre moyen connu (par exemple celui représenté à la figure 8 pour le troisième mode de réalisation).

Selon un autre mode de mise en place du pied d'aube dans la rainure, la pièce de verrouillage est maintenue par un moyen connu (collage, point de soudure par exemple) dans l'entaille du pied d'aube et de l'échasse de manière que la partie 18 affleure le dessous du pied. Le pied d'aube se présente alors comme montré figure 3.

Il est introduit dans la rainure axiale de manière que le dessous du pied glisse contre le fond de celle-ci. Les butées 11 comportant les flancs 17 glissent le long des bords en queue d'aronde 50, 51 de la rainure. Lorsque le pied d'aube est placé dans la rainure, on introduit entre le dessous du pied et le fond de la rainure une cale 7 qui verrouille radialement l'ensemble pied et pièce de verrouillage, cette dernière venant coopérer avec les logements 12 pour verrouiller axialement l'ensemble.

Selon une forme de réalisation équivalente du dispositif de verrouillage illustrée figure 6, les butées sont solidaires des pieds d'aubes et d'une partie des faces frontales de l'échasse et sont constituées d'une ou deux pièces rapportées 54, 55, de forme et de dimensions semblables à celles d'une section droite des rainures axiales du disque 4. Ces pièces 54, 55, sont fixées par soudage ou brasage-diffusion, ou tout autre moyen connu, sur la face amont ou aval (ou sur les deux) des pieds d'aubes prolongés par l'échasse.

La mise en place se fait d'une manière tout à fait semblable à celle qui a été décrite ci-dessus ; on introduit le pied de l'aube dans la rainure axiale, puis on glisse sous le pied la cale 7, ce qui a pour effet de « remonter t'aube radialement de façon à ce que les flancs obliques du pied viennent en contact avec les flancs 50, 51 de la rainure. Les parties supérieures des pièces rapportées 54, 55 viennent alors « encadrer les flancs amont et aval des dents du disque. Ces parties supérieures forment des butées qui coopèrent avec les parties 56 des faces frontales des dents de la jante et verrouillent l'aube axialement. Le verrouillage de la cale 7 se fait comme indiqué précédemment. L'avantage de cette disposition est d'éviter les saignées du système de verrouillage qui affaiblissent l'aube et le disque.

Les figures 7 à 9 montrent une autre forme de réalisation du dispositif selon l'invention.

Les butées se présentent sous forme de tenons 22, 23 solidaires des faces de l'échasse 8 et placés à une certaine distance du pied 24. Les logements destinés à coopérer avec les butées sont constitués de pièces de butée 26, 27, 28, 29 placées deux à deux de part et d'autre des bords de la rainure 30. Deux pièces de butée 26, 28 et 27, 29, placées sur un même bord de rainure, sont espacées d'une distance égale à la largeur des tenons 22, 23. Les deux pièces de butée opposées 26, 27 en regard sur deux dents du disque, en tous cas disposées le plus près de l'entrée de la rainure par laquelle on introduit le pied d'aube, portent sur les côtés en regard des saignées axiales latérales 31, 32. La profondeur des saignées permet le libre passage des tenons 22, 23 portés par l'échasse. La hauteur des pièces de butée est telle que, lorsque le pied d'aube est placé dans la rainure 30 et verrouillé radialement par la cale 33, les tenons 22, 23 viennent se placer entre les pièces de butée 26, 28 et 27, 29 dans les espaces 52, 53 formant logements, les sommets 34, 35, 36, 37 des pièces de butée étant approximativement dans le plan des faces supérieures 38, 39 des tenons.

Selon la réalisation représentée figure 7, le pied d'aube peut être introduit indifféremment par l'une ou l'autre des extrémités de la rainure 30 et, dans ce cas, toutes les pièces de butée portent des saignées axiales latérales 31, 32, 40, 41.

La mise en place du pied d'aube et du dispositif de verrouillage s'effectue de la manière suivante : on introduit dans la rainure 30 le pied d'aube 24, l'aube étant dirigée comme montrée par la figure 6, la partie inférieure du pied glissant contre le fond de la rainure. Dans cette position, les tenons 22, 23 passent au-dessus des bords des dents et entre les saignées 31, 32 des pièces de butée 26, 27. Lorsque les extrémités du pied d'aube affleurent les faces latérales de la jante, les tenons se trouvent entre les pièces de butée 26, 28 et 27, 29. On introduit la cale 33 entre le pied et le fond de la rainure de manière que la partie supérieure du pied vienne s'appliquer contre les flancs 50, 51 de la rainure 30 en queue d'aronde. L'aube se déplace radialement et les tenons viennent se placer entre les pièces de butée, de telle sorte que les faces supérieures des tenons soient approximativement dans le même plan que les faces supérieures 34, 35, 36, 37 des pièces de butée.

Comme dans la première version, la cale 33 est verrouillée axialement, par exemple par des flasques tels que 19 et 20, représentés figure 1 ou par tout autre moyen connu (par exemple, comme représenté figure 8) par appui vers l'arrière sur une bride solidaire du tambour d'entraînement du disque et par appui, vers l'amont, sur une bride du capotage d'entrée, capotage lui-même fixé par tout moyen connu.

Afin d'éviter tout déplacement transversal de l'échasse, des surfaces 42, 43 encadrent chacun des tenons 22, 23. Ces surfaces viennent s'ajuster entre les pièces de butée et plus particulièrement contre les faces latérales axiales 44, 45, 46, 47 afin d'éviter le cliquetage à faible régime.

Les pièces de butée peuvent s'étendre sur toute la largeur des dents et être symétriques_{'} par rapport au plan médian axial de celles-ci. Ainsi les pièces de butée d'une même dent, par exemple 26, 28 ou 27, 29 servent au maintien des tenons de deux aubes voisines. Les pièces de butée sont généralement formées par. usinage de la jante. Par suite de la position des tenons sur l'échasse et de l'inclinaison de la plateforme de l'aube, les pièces de butée peuvent être prévues vers l'arrière de la jante afin de faciliter le montage de l'aube.

Les différentes réalisations du dispositif de verrouillage selon l'invention assurent un verrouillage indépendant de chaque aube, ce qui permet une maintenance aisée du rotor par le démontage des seules aubes intéressées. Selon la réalisation adoptée, après avoir enlevé le capot 57, il suffit de retirer la cale 7 ou 33 pour que l'ensemble (pièce de verrouillage + pied) descende dans la rainure axiale 4 ou 30 et puisse être retiré.

## Revendications

1. Dispositif de verrouillage d'une aube sur un disque de rotor de turbomachine, la jante du disque du rotor présentant des dents formées par des rainures sensiblement axiales, lesdites rainures recevant les pieds d'aubes qui sont verrouillés radialement par des cales placées entre le pied d'aube et le fond de la rainure, des moyens étant prévus pour verrouiller axialement lesdites cales, le pied d'aube étant prolongé par une échasse portant une plateforme et une pale ledit dispositif comportant des moyens de verrouillage coopérant avec des logements correspondants prévus sur le disque, caractérisé en ce que les moyens de verrouillage sont constitués par des butées (11, 54, 55, 22, 23), présentant des surfaces disposées dans des plans radiaux, prévues sur des faces opposées de l'échasse, lesdites butées ont une forme permettant, par introduction et déplacement de ladite aube dans ladite rainure, leur mise en correspondance avec des portées radiales (12, 52, 53, 56) prévues sur les dents de la jante et leur coopération avec lesdites portées après un déplacement radial des butées et de l'aube par une cale (7, 33) placée entre le pied d'aube (5, 24) et le fond de la rainure (4, 30) de façon à verrouiller axialement cette aube.

2. Dispositif de verrouillage selon la revendication 1, caractérisé en ce que les butées (11) sont constituées par une pièce de verrouillage (13) logée dans une entaille (14) transversale du pied (5) et de l'échasse (8) de l'aube et coopérant avec des portées constituées par des logements (12) correspondants prévus dans les flancs (50, 51) de la rainure axiale (3) lorsque la cale (7) est placée entre le pied d'aube (5) et le fond de la rainure (4).

3. Dispositif de verrouillage selon la revendication 2, caractérisé en ce que la pièce de verrouillage (13) présente une partie supérieure (15) approximativement parallélépipédique correspondant à l'entaille de l'échasse d'aube et une partie inférieure (16) de forme et de dimensions semblables à celles d'une section droite de la rainure axiale (4) et d'épaisseur égale à celle de l'entaille (14).

4. Dispositif de verrouillage selon la revendication 3, caractérisé en ce que la pièce de verrouillage (13) est fixée dans l'entaille (14) du pied d'aube de manière que le dessous de ladite pièce affleure le dessous du pied d'aube.

5. Dispositif de verrouillage selon l'une des revendications 1 à 4, caractérisé en ce que les logements |et l'entaille sont dans le plan radial médian de la jante et de l'aube.

6. Dispositif de verrouillage selon la revendication 1, caractérisé en ce que les butées (22, 23) sont constituées de tenons fixés sur l'échasse (8) et les portées sont constituées par des logements (52, 53) délimités par des pièces en saillie (26, 28, 27, 29) fixées le long d'au moins l'un des bords de la rainure axiale (30) et séparées d'une distance égale à la largeur des butées, lesdites pièces (26, 27, 28, 29) portant au moins une saignée axiale latérale (31, 32) voisine de la rainure pour permettre le passage du tenon.

7. Dispositif de verrouillage selon la revendication 6, caractérisé en ce que les tenons (22, 23) sont encadrés par des surfaces (42, 43), lesdites surfaces coopérant avec des faces latérales axiales (44, 45, 46, 47) des pièces en saillie (26, 28, 27, 29) lorsque l'aube est verrouillée radialement par une cale (33) placée entre le pied d'aube et le fond de la rainure.

8. Dispositif de verrouillage selon les revendications 6 et 7, caractérisé en ce que les pièces en saillie (26, 28, 27, 29) sont disposées sur toute la largeur des dents et sont symétriques par rapport au plan médian axial desdites dents de manière à assurer le verrouillage de deux aubes voisines.

9. Dispositif de verrouillage selon l'une des revendications 6 à 8, caractérisé en ce que les pièces en saillie et les tenons sont prévus vers l'arrière de la jante et de l'aube.

10. Dispositif de verrouillage selon la revendication 1, caractérisé en ce que les butées sont constituées par des plaquettes (54, 55) présentant le même contour qu'une section droite de la rainure axiale, solidaires du pied d'aube (5) et d'une partie des faces frontales de l'échasse (8) et en ce que les portées coopérantes sont constituées par une partie (56) des faces amont et aval des dents de la jante.

## Claims

1. Arrangement for locking a blade member on a turbomachine rotor disc, the rim of the rotor disc having teeth formed by substantially axial grooves, said grooves receiving the blade roots which are locked radially by keys placed between the blade root and the base of the groove, means being provided for locking said keys axially, the blade root being extended by a stem supporting a platform and a blade, said arrangement comprising locking means cooperating with corresponding recesses provided on the disc, characterised in that the locking means are constituted by abutment members (11, 54, 55, 22, 23) having surfaces disposed in radial planes, provided on opposite faces of the stem, said abutment members having a shape permitting, by means of the introduction and moving of said blade member in said groove, their placing in register with radial seats (12, 52, 53, 56) provided on the teeth of the rim, and their cooperation with said seats after a radial displacement of the abutment members and the blade member by a key (7, 33) placed between the blade root (5, 24) and the base of the groove (4, 30) so as to lock said blade member axially.

2. Locking arrangement according to claim 1, characterised in that the abutment members (11) are constituted by a locking piece (13) housed in a transverse notch (14) of the root (5) and of the stem (8) of the blade member and cooperating with seats constituted by corresponding recesses (12) provided in the sides. (50, 51) of the axial groove (3) when the key (7) is placed between the blade root (5) and the base of the groove (4).

3. Locking arrangement according to claim 2, characterised in that the locking piece (13) has a substantially parallelepiped part corresponding to the notch of the blade stem and a lower part (16) of the shape and dimensions similar to those of a straight section of the axial groove (4) and of thickness equal to that of the notch (14).

4. Locking arrangement according to claim 3, characterised in that the locking piece (13) is fixed in the notch (14) of the blade root in such a manner that the underside of said piece is flush with the underside of the blade root.

5. Locking arrangement according to one of claims 1 to 4, characterised in that the recesses and the notch are in the central radial plane of the rim and of the blade member.

6. Locking arrangement according to claim 1, characterised in that the abutment members (22, 23) are constituted by lugs fixed on the stem (8) and the seats are constituted by recesses (52, 53) delimited by projecting parts (26, 28, 27, 29) fixed along at least one of the edges of the axial groove (30) and separated by a distance equal to the width of the abutment members, said parts (26, 27, 28, 29) having at least one lateral axial groove (31, 32) adjacent to the main groove to allow the passage of the lug.

7. Locking arrangement according to claim 6, characterised in that the lugs (22, 23) are bounded by surfaces (42, 43), said surfaces cooperating with axial lateral faces (44, 45, 46, 47) of the projecting parts (26, 28, 27, 29) when the blade member is locked radially by a key (33) placed between the blade root and the base of the groove.

8. Locking arrangement according to claim 6 and 7, characterised in that the projecting parts (26, 28, 27, 29) are disposed over the whole width of the teeth and are symmetrical relative to the axial central plane of said teeth so as to ensure the locking of two adjacent blade members.

9. Locking device according to one of claims 6 to 8, characterised in that the projecting parts and the lugs are provided towards the rear of the rim and the blade members.

10. Locking device according to claim 1, characterised in that the abutment members are constituted by small plates (54, 55) having the same outline as a straight section of the axial groove, integral with the blade root (5) and with part of the front faces of the stem (8), and in that the cooperating seats are constituted by a part (56) of the upstream and downstream faces of the teeth of the rim.

## Patentansprüche

1. Vorrichtung zur Verriegelung einer Schaufel an der Rotorscheibe einer Turbomaschine, bei der der Kranz der Rotorscheibe Zähne aufweist, die von im wesentlichen axial verlaufenden Nuten gebildet sind, in denen die Schaufelfüße aufgenommen und durch zwischen dem Boden der jeweiligen Nut und dem Schaufelfuß angeordnete Keile radial verriegelt sind, Mittel zur axialen Verriegelung der Keile vorgesehen sind der Schaufelfuß durch eine Stelze verlängert ist, die eine Plattform und ein Schaufelblatt trägt, und die Vorrichtung Verriegelungsmittel aufweist, die mit entsprechenden an der Rotorscheibe vorgesehenen Aufnahmen zusammenenwirken, dadurch gekennzeichnet, daß die genannten Verriegelungsmittel von Anschlägen (11, 54, 55, 22, 23) gebildet sind, die in an entgegengesetzten Seiten der Stelze vorgesehenen radialen Ebenen angeordnet sind, und daß die genannten Anschläge eine solche Form besitzen, daß sie durch Einführen der Schaufel in die Nut und ihr Verschieben in der Nut mit an den Zähnen des Kranzes der Rotorscheibe vorgesehenen radialen Stützflächen (12, 52, 53, 56) in Übereinstimmung bringbar sind und nach der radialen Verschiebung der Anschläge und der Schaufel mittels eines zwischen dem Schaufelfuß (5, 24) und dem Boden der Nut (4, 30) eingesetzten Keils (7, 33) mit den genannten Stützflächen derart zusammenwirken, daß sie die Schaufel axial verriegeln.

2. Vorrichtung nach Anspruch 1, dadurch gekennzeichnet, daß die Anschläge (11) von einem Verriegelungsstück (13) gebildet sind, das in einem transversalen Einschnitt (14) des Fußes (5) und der Stelze (8) der Schaufel angeordnet ist und mit in den Flanken (50, 51) der axialen Nut (3) vorgesehenen von korrespondierenden Aufnahmen (12) gebildeten Stützflächen zusammenwirkt, wenn der Keil (7) zwischen dem Schaufelfuß (5) und dem Boden der Nut (4) eingesetzt wird.

3. Vorrichtung nach Anspruch 2, dadurch gekennzeichnet, daß das Verriegelungsstück ein oberes Teil (15) besitzt, das annähernd die Form eines Parallelepipeds aufweist, welches mit dem Einschnitt in der Stelze der Schaufel korrespondiert, sowie ein unteres Teil (16), das in Form und Abmessungen dem Querschnitt der axialen Nut (4) entspricht und dessen Stärke mit der Breite des Einschnitts (14) übereinstimmt.

4. Vorrichtung nach Anspruch 3, dadurch gekennzeichnet, daß das Verriegelungsstück (13) in dem Einschnitt (14) des Schaufelfußes derart fixiert ist, daß seine Unterseite mit der Unterseite des Schaufelfußes fluchtet.

5. Vorrichtung nach einem der Ansprüche 1 bis 4, dadurch gekennzeichnet, daß die Aufnahmen und der Einschnitt in einer mittleren radialen Ebene des Kranzes der Rotorscheibe und der Schaufel liegen.

6. Vorrichtung nach Anspruch 1, dadurch gekennzeichnet, daß die Anschläge (22,-23) von an der Stelze (8) fixierten Zapfen gebildet sind und daß die Stützflächen an Aufnahmen (52, 53) ausgebildet sind, die von vorstehenden Teilen (26, 28, 27, 29) begrenzt sind, welche längs wenigstens eines der Ränder der axialen Nut (30) befestigt sind und einen Abstand voneinander aufweisen, der der Breite der Anschläge entspricht, und daß diese vorstehenden Teile (26, 28, 27, 29) wenigstens einen der Nut benachbarten axialen seitlichen Einschnitt (31, 32) tragen, der den Durchtritt des Zapfens ermöglicht.

7. Vorrichtung nach Anspruch 6, dadurch gekennzeichnet, daß die Zapfen (22, 23) von Flächen (42, 43) eingefaßt sind, die mit axialen Seiten (40, 45, 46, 47) der vorstehenden Teile (26, 28, 27, 29) zusammenwirken, wenn die Schaufel durch einen zwischen dem Schaufelfuß und dem Boden der Nut angeordneten Keil (33) radial verriegelt wird.

8. Vorrichtung nach Anspruch 6 und 7, dadurch gekennzeichnet, daß die vorstehenden Teile (26, 28, 27, 29) über die gesamte Breite der Zähne und symmetrisch zur mittleren axialen Ebene der Zähne angeordnet sind, derart daß sie die Verriegelung zweier benachbarter Schaufeln sichern.

9. Vorrichtung nach einem der Ansprüche 6 bis 8, dadurch gekennzeichnet, daß die vorstehenden Teile und die Zapfen im rückwärtigen Bereich des Kranzes der Rotorscheibe und der angeordnet sind.

10. Vorrichtung nach Anspruch 1, dadurch gekennzeichnet, daß die Anschläge von Platten (54, 55) gebildet sind, die eine mit dem Querschnitt der axialen Nut übereinstimmende Kontur besitzen und die mit dem Schaufelfuß (5) und einem Teil der Stirnseiten der Stelze (8) fest verbunden sind, und daß die mit ihnen zusammenwirkenden Stützflächen von einem Teil (56) der hochdruck- und niederdruckseitigen Stirnflächen der Zähne des Kranzes der Rotorscheibe gebildet sind.
